# FASCICULE DE BREVET EUROPEEN

(11) **EP 2 957 822 B1**
(45) Date de publication et mention de la délivrance du brevet: **03.04.2019**
(21) Numéro de dépôt: 15171670.1
(22) Date de dépôt: 11.06.2015
(51) Int. Cl.: F21S 43/14, F21S 43/247, F21S 43/245, F21S 41/683

(54) **MODULE D'ÉCLAIRAGE ET/OU DE SIGNALISATION ROTATIF**
DREHBARES BELEUCHTUNGS- UND/ODER SIGNALISIERUNGSMODUL
ROTARY LIGHTING AND/OR SIGNALLING MODULE

(30) Priorité: 16.06.2014 FR 1455506
(43) Date de publication de la demande: 23.12.2015
(73) Titulaire: VALEO VISION, 93012 Bobigny Cedex (FR)
(72) Inventeur: Dubosc, Christophe, 93250 Villemomble (FR); Elhachir, Brahim, 75019 Paris (FR); De Lamberterie, Antoine, 75019 Paris (FR); Thabet, Ziyed, Paris 75015 (FR); Sommerschuh, Stephan, 75013 Paris (FR); Reiss, Benoit, 95580 Magency (FR)

(56) Documents cités:
- EP-A1- 1 564 482
- EP-A1- 2 597 357
- EP-A1- 2 902 701
- EP-A2- 2 623 371
- DE-A1-102006 054 937
- DE-A1-102011 000 700
- DE-A1-102012 103 310
- JP-A- 2010 067 372
- KR-A- 20130 123 200
- US-A1- 2001 021 113

## Description

L'invention a trait au domaine de l'éclairage et/ou de la signalisation, notamment pour véhicules automobiles. Plus particulièrement, l'invention a trait à un module d'éclairage et/ou de signalisation pour véhicule automobile, ainsi qu'à un projecteur comprenant un tel module.

Le document EP 2902 701, qui fait partie de l'état de la technique selon l'article 54(3) CBE, montre un module d'éclairage et/ou de signalisation notamment pour véhicule automobile, comportant une première face réfléchissant les rayons lumineux émis par une première source de lumière. Le module comporte en outre un châssis comportant deux écrans, dont au moins un joue le rôle de guide optique, ainsi qu'une base les reliant transversalement à l'une de leur extrémité, ledit châssis étant monté mobile en rotation autour d'un axe sous l'effet d'un actionneur, de sorte que lesdits deux écrans soient aptes à prendre une position sur le trajet des rayons lumineux déviés par lesdits moyens de déviation optique.

Le document FR 2 817 212 décrit un projecteur de véhicule automobile avec une fonction d'éclairage directionnel plus connu sous l'acronyme DBL (Dynamic Bending Light). Le projecteur comprend un système optique dont la direction d'éclairage est modifiée par rotation, un arbre de sortie couplé au système optique afin que celui-ci soit entraîné, un moteur, et un mécanisme de transmission de rotation couplé au moteur afin qu'il transmette la rotation du moteur à l'arbre de sortie, dans lequel le moteur, l'arbre de sortie et le mécanisme de transmission de rotation sont placés dans un corps de boîtier, et un arbre rotatif du moteur est supporté par le corps de boîtier. Un arbre de support d'un pignon intermédiaire placé entre le moteur et l'arbre de sortie est directement supporté par le corps de boîtier.

Le document EP 1 285 812 décrit un projecteur comportant un ensemble mobile muni d'un réflecteur et d'une source de lumière, et un ensemble fixe bordant au moins partiellement l'ensemble mobile qui peut tourner, relativement à l'ensemble fixe, autour d'un premier axe vertical pour un réglage en azimut, et autour d'un axe transversal horizontal pour un réglage en site. Une telle disposition a pour but de garder les jeux de fonctionnement constants entre les pièces fixes et les pièces mobiles.

Le document EP 2 423 047 décrit un projecteur d'un véhicule automobile conçu pour réunir la fonction d'éclairage de nuit avec la fonction de signalisation de jour connue sous l'acronyme anglais DRL (Daytime Running Light). L'éclairage de nuit est obtenu par un module d'éclairage fixe, tandis que l'éclairage de type DRL est réalisé au moyen d'un réseau de diodes électroluminescentes pouvant être escamoté dans une position interne au projecteur.

L'invention a pour objectif de proposer un module et un projecteur d'éclairage et/ou de signalisation apte à assurer au moins deux fonctions d'éclairage et/ou de signalisation et de construction simple et compacte.

Dans ce but, l'invention a pour objet un module d'éclairage et/ou de signalisation notamment pour véhicule automobile, comportant un moyen de déviation optique de rayons lumineux émis par une première source de lumière. Un châssis comporte deux écrans et une base qui les relie transversalement à l'une de leur extrémité, et ce châssis est monté mobile en rotation autour d'un axe sous l'effet d'un actionneur, de sorte que lesdits deux écrans soient aptes à prendre une position sur le trajet des rayons lumineux déviés par lesdits moyens de déviation optique. On prévoit en outre de disposer entre les écrans un élément de structure, distinct de la base.

Ainsi, l'élément de structure participe avantageusement à la rigidification de l'ensemble et notamment des extrémités des écrans non tenues par la base.

Selon une caractéristique de l'invention, le au moins un élément de structure est relié à au moins un des écrans du châssis au niveau de l'une de ses extrémités, et notamment l'extrémité libre qui s'étend selon l'axe de rotation à l'opposé de la base. Ainsi, l'extrémité libre des écrans est maintenue et elles sont moins sensibles aux vibrations générées par le véhicule en roulage et à moindre échelle par la rotation du châssis.

Selon un premier groupe de caractéristiques de l'invention, que l'on peut prendre seules ou en combinaisons, selon lesquelles le au moins un élément de structure est courbe :
- le au moins un élément de structure présente une courbure telle que la projection du au moins un élément de structure dans le plan perpendiculaire à l'axe de rotation prend la forme d'un arc de cercle centré sur ledit axe de rotation ; les écrans du châssis sont courbes, et le au moins un élément de structure s'étend dans le prolongement des écrans ;
- le au moins un élément de structure est incliné de sorte qu'il n'est pas compris dans le plan de rotation du châssis ;
- la projection du au moins un élément de structure dans le plan vertical passant par l'axe de rotation et les deux écrans du châssis prend la forme d'une droite ;
- le au moins un élément de structure s'étend selon une direction parallèle à la direction de rotation du châssis ;

Selon d'autres caractéristiques, que l'on peut prendre seules ou en combinaisons avec les caractéristiques déjà décrites, le châssis est agencé de sorte que les écrans sont aptes à tourner autour de l'axe de rotation pour prendre position en regard d'une deuxième source de lumière distincte de la première source de lumière. Et l'on prévoit en outre que le au moins un élément de structure est agencé pour passer sous la deuxième source de lumière fixe lors de la rotation du châssis, l'élément de structure étant réalisé dans un matériau réfléchissant, notamment dans un matériau chromé.

Ainsi, l'élément de structure peut jouer un rôle de dispositif optique, apte à réfléchir la lumière au passage sous la deuxième source de lumière. A la fonction principale de rigidification, on ajoute ainsi une fonction d'aspect. Plus encore, on comprend que lorsque le châssis est mobile en rotation et que l'élément de structure passe sous la deuxième source de lumière, un effet optique pourra être mis en place dès lors que l'élément de structure est incliné de sorte qu'il n'est pas compris dans le plan de rotation du châssis. Une impression de déplacement vertical du module pourra être donnée alors que les composants du module ne connaissent qu'une rotation dans un plan horizontal.

Selon un autre groupe de caractéristiques de l'invention, on peut prévoir que le module comporte une première série de trois éléments de structure agencés parallèlement les uns aux autres entre un premier bord du premier écran et un premier bord en regard du deuxième écran, ainsi qu'une deuxième série de trois éléments de structure agencés parallèlement les uns aux autres entre un deuxième bord du premier écran et un deuxième bord en regard du deuxième écran. Les éléments de structure des deux séries peuvent avantageusement présenter le même espacement entre eux, et le même angle d'inclinaison par rapport au plan de rotation du châssis. On peut prévoir dans ce cas, que, pour un sens de rotation donné, les éléments de structure des deux séries sont inclinés par rapport au plan de rotation avec un angle d'inclinaison de même valeur et de même signe.

Les écrans du châssis peuvent être constitués par un guide en nappe dont la partie périphérique renvoie la lumière de la deuxième source lumineuse pour remplir une fonction de signal. Par guide en nappe, on entend un guide surfacique, porteur de deux dioptres qui s'étendent sensiblement parallèles l'un par rapport à l'autre. Et dans ce cas, le au moins un élément de structure est relié aux écrans du châssis au niveau de cette partie périphérique.

Selon des caractéristiques d'un mode de réalisation, les moyens de déviation optique sont également montés mobiles en rotation autour d'un deuxième axe, sous l'effet d'un deuxième actionneur, ladite première source de lumière restant fixe par rapport au deuxième actionneur. Et le châssis peut être solidaire en rotation des moyens de déviation optique ou bien être entraîné en rotation indépendamment des moyens de déviation optique.

L'invention concerne également un projecteur d'éclairage et/ou de signalisation pour véhicule automobile, comprenant un boîtier et au moins un module d'éclairage et/ou de signalisation, dans lequel le module d'éclairage et/ou de signalisation est conforme à ce qui a été décrit précédemment. Le projecteur peut comporter avantageusement trois modules d'éclairage et/ou de signalisation.

D'autres caractéristiques et avantages de la présente invention apparaitront plus clairement à l'aide de la description et des dessins parmi lesquels :
- la figure 1 est une vue en perspective de trois quart avant d'un module d'éclairage et/ou de signalisation selon un premier mode de réalisation de l'invention, comportant un support monté mobile en rotation autour d'un axe ainsi qu'un châssis à deux écrans entourant ledit support, ledit module étant représenté ici dans une première position avec une face réfléchissante d'un support qui est tournée vers l'avant du véhicule et avec un premier écran du châssis qui est en regard de cette face réfléchissante, ledit châssis comportant dans ce premier mode de réalisation trois éléments de structure parallèles entre eux qui s'étendent entre les deux écrans ;
- la figure 2 est une vue de côté du module de la figure 1 ;
- la figure 3 est une vue de face du module de la figure 1 ; et
- la figure 4 est une vue, similaire à celle de la figure 1, d'un module selon un deuxième mode de réalisation de l'invention, différent en ce que le châssis comporte un unique élément de structure qui s'étend entre les deux écrans.

Dans la description qui va suivre, on adoptera à titre non limitatif une orientation longitudinale, verticale et transversale selon l'orientation traditionnellement utilisée dans l'automobile et indiquée par le trièdre L, V, T reporté sur la figure 1.

Selon l'invention, un module d'éclairage et/ou de signalisation 10 est fixé dans un boitier (non représenté) d'un projecteur, et il comporte un support 16 présentant une face réfléchissante et une face d'aspect, ainsi qu'un châssis 18 qui comporte deux écrans transparents à la lumière et qui est monté autour du support 16 de sorte que chacun des écrans du châssis puisse être disposé en regard de l'une des faces du support.

Ce châssis peut être fixe par rapport au module, ou bien être monté mobile en rotation, et ce de façon solidaire en rotation du support ou bien de façon indépendante du support, de telle manière que le châssis peut tourner autour du support, pendant que celui-ci reste fixe ou tourne par ailleurs. On va décrire par la suite un mode de réalisation illustré sur les figures 1 à 4, dans lequel le support est monté mobile en rotation et le châssis solidaire en rotation de celui-ci mais il sera compris que les variantes évoquées en début de ce paragraphe pourront être facilement mises en oeuvre sans sortir du contexte de l'invention.

Le support est monté mobile en rotation et le module comporte à cet effet un premier actionneur 12 solidaire du boitier du projecteur dans lequel est logé le module, ainsi qu'un premier axe 14 entrainé en rotation par le premier actionneur 12 et solidaire du support.

Le premier actionneur 12 comprend un moteur électrique, piloté par des moyens de commande (non visibles sur les figures 1 et 2) et aptes à transmettre une instruction de commande audit moteur, et des moyens de transmission en rotation entre le moteur et le premier axe. Dans les modes de réalisation représentés, le premier axe 14 soutient le support 16 en sa partie inférieure, et le premier axe 14 est sensiblement vertical, mais il pourrait avoir une autre orientation.

Le support 16 du module 10 comporte des moyens de déviation optique sur une première face réfléchissante 20, qui jouent le rôle d'un réflecteur apte à assurer une fonction d'éclairage et/ou de signalisation réglementaire. Cette fonction est remplie par la coopération du réflecteur 20 avec une première source de lumière 22. La première source de lumière 22 est fixe par rapport à l'actionneur.

On entend par « réglementaire » le fait qu'une fonction d'éclairage et/ou de signalisation est conforme à la réglementation en vigueur. Cette fonction d'éclairage et/ou de signalisation réglementaire peut être une fonction de signalisation de jour, communément désigné par l'appellation DRL (de l'acronyme anglo-saxon « Daytime Running Light »), ou bien une fonction d'éclairage de croisement, communément désignée « code », ou encore une fonction d'éclairage communément désignée « route ». La première face réfléchissante 20 assure ainsi la formation d'un faisceau d'éclairage et/ou de signalisation réglementaire dirigé vers l'avant du véhicule.

La première source de lumière 22 est une source à semi-conducteurs, et de préférence du type diode à électroluminescence (LED), et elle est sensiblement alignée sur le premier axe 14. On entend par l'expression « sensiblement alignée » que la distance entre le centre géométrique de la diode électroluminescente 22 et l'axe de rotation du support 16 n'est pas supérieure aux dimensions de la diode électroluminescente 22. Cette dernière peut être fixée et positionnée sur une carte de circuits imprimés 24, elle-même fixée dans le boitier (non représenté) du projecteur.

Le support 16 du module 10 comporte également une deuxième face 26 opposée à la première face formant le réflecteur 20 et assurant une deuxième fonction. Cette deuxième fonction peut être soit une fonction de signalisation de jour réglementaire, soit une fonction d'éclairage de croisement et/ou de route réglementaire, soit une fonction d'aspect.

Tel qu'illustré, le module 10 peut comporter un pivot supérieur 36 colinéaire avec le premier axe 14 par l'intermédiaire du support 16 pour accroître la précision du positionnement relatif de la première source de lumière 22 par rapport au réflecteur 20.

Le châssis 18 est réalisé dans un matériau transparent à la lumière et il comporte deux écrans 28 et 30, dont au moins un joue le rôle de guide optique, et qui s'étendent sensiblement verticalement dans le module, parallèles entre eux. Chaque écran présente un bord périphérique 38 et un bord supérieur 40. Les écrans sont reliés à leur extrémité supérieure par des parois de liaison transversales qui se raccordent perpendiculairement aux extrémités latérales du bord supérieur de l'écran en formant une base supérieure de liaison avec le support, de manière à ce que le châssis soit entraîné en rotation solidairement du support lorsque celui-ci est mis en rotation par l'actionneur.

Les écrans prennent de préférence la forme d'un guide de lumière en nappe, avec une partie centrale de la nappe qui présente un profil galbé dont la courbure suit sensiblement la direction de rotation du châssis. Le châssis est ainsi agencé dans le module de sorte qu'il entoure le support, avec le premier écran 28 ou le deuxième écran 30 qui est apte selon la position du châssis à prendre la position active en amont du support. On entend par « en amont » la position dans laquelle l'écran est disposé entre le support et l'avant du véhicule, vers lequel les fonctions d'éclairage et/ou de signalisation sont dirigées.

La partie centrale de la nappe de chaque écran peut porter des moyens de découplage, notamment des prismes, pour la déviation des rayons réfléchis par le réflecteur et traversant l'écran. On peut prévoir que les deux écrans présentent des surfaces optiques différentes, l'un présentant par exemple une surface neutre, apte à ne pas gêner la diffusion des rayons lumineux émis par la première source 22 et déviés par le réflecteur, tandis que l'autre peut comporter des dispositifs optiques dont l'agencement peut former un ou plusieurs motifs représentatifs par exemple d'une marque que l'on souhaite mettre en évidence lors d'une fonction de signalisation. D'autres différences structurelles peuvent apparaître, comme par exemple le fait que l'un des écrans du châssis comporte des éléments de découplage de la lumière sur tout ou partie de sa surface pour la fonction d'aspect, tandis que l'autre écran ne présente pas un tel aspect pour rester neutre.

Selon l'invention, on prévoit de disposer entre les écrans au moins un élément de structure distinct de la base qui relie les extrémités supérieures de ces écrans. Tel qu'illustré sur les figures 1 à 3, on prévoit avantageusement que le module soit équipé de trois éléments de structure 60, qui s'étendent chacun entre les deux écrans, en reliant le bord périphérique d'un des écrans au bord périphérique de l'autre écran. Ces éléments de structure sont sensiblement parallèles entre eux, et ils sont espacés d'un intervalle régulier, étant entendu qu'ici, l'élément de structure situé à l'opposé de la base supérieure est reliée à l'un des écrans au niveau de son extrémité inférieure libre.

Il est avantageux de prévoir qu'un élément de structure soit mécaniquement lié à l'extrémité libre d'un des écrans, de manière à limiter au maximum les vibrations subies par les écrans lors du roulage du véhicule. On comprend que c'est à cette extrémité libre que l'écran est le plus soumis aux vibrations et qu'il est intéressant de rigidifier cette zone.

Les éléments de structure sont avantageusement réalisés dans un matériau réfléchissant, et par exemple dans une matière chromée, pour des raisons esthétiques et optiques que l'on saura décrire plus loin. Il pourra être préférable, pour des raisons pratiques de réalisation du raccordement des éléments de structure sur les écrans, de prévoir que les éléments de structure sont venus de matière avec les châssiss et qu'ils sont par la suite revêtus d'une couche de matière réfléchissante.

Chacun des éléments de structure, ici au nombre de trois, est courbe. Une première courbure est telle que la projection du au moins un élément de structure dans le plan perpendiculaire à l'axe de rotation prend la forme d'un arc de cercle centré sur ledit axe de rotation. Cette première courbure des éléments de structure, notamment visible sur la figure 3, présente un double intérêt : un premier intérêt mécanique, en ce qu'elle permet un dégagement radial des éléments de structure pour permettre la rotation relative du support par rapport au châssis, et un deuxième intérêt esthétique en ce qu'elle permet d'inscrire chacun des éléments de structure dans la continuité des écrans du châssis, courbes également.

On pourra prévoir, dans un mode de réalisation non représenté, que les éléments de structure soient parallèles entre eux et s'étendent selon une direction parallèle à la direction de rotation du châssis. Il sera alors intéressant d'avoir un des éléments de structure qui relie ensemble les extrémités libres des écrans.

Toutefois, dans les modes de réalisation illustrés, outre le fait de présenter cette première courbure, chaque élément de structure est incliné par rapport à l'horizontale, de sorte qu'il n'est pas compris dans le plan de rotation du châssis. La projection de chacun des éléments de structure dans le plan vertical passant par l'axe de rotation et les deux écrans du châssis prend la forme d'une droite. Sur la partie visible sur la figure 1, l'élément de structure inférieur 62, c'est-à-dire l'élément de structure situé le plus proche des extrémités libres des écrans du châssis, est relié mécaniquement à la partie périphérique d'un premier écran 28, sensiblement au niveau de son extrémité libre, et son inclinaison par rapport à l'horizontale fait qu'il est relié mécaniquement à la partie périphérique du deuxième écran 30, plus au centre de celui-ci. L'élément de structure supérieur 64, c'est-à-dire l'élément de structure situé le plus proche de la base, est sensiblement parallèle à l'élément de structure inférieur, et il est relié mécaniquement à la partie périphérique du premier écran 28, sensiblement au centre, et son inclinaison par rapport à l'horizontale fait qu'il est relié mécaniquement à la partie périphérique du deuxième écran, dans la zone de raccordement avec la base.

Tel que cela est visible sur la figure 3, le module comporte deux séries distinctes de trois éléments de structure agencés parallèlement les uns aux autres. Une première série 66 s'étend entre un premier bord du premier écran et un premier bord en regard du deuxième écran, et une deuxième série 68 s'étend entre un deuxième bord du premier écran et un deuxième bord en regard du deuxième écran. Ceci est notamment intéressant lorsque le module est mobile en rotation sur plus d'un demi-tour, puisque cela offre une continuité pour l'observateur devant le véhicule. Pour un tour complet, l'observateur peut voir la séquence suivante : premier écran-première série de trois éléments de structure-deuxième écran-deuxième série de trois éléments de structure-premier écran.

Les éléments de structure des deux séries présentent le même espacement entre eux, et le même angle d'inclinaison par rapport au plan de rotation du châssis. Pour un sens de rotation du module donné, les éléments de structure des deux séries sont inclinés par rapport au plan de rotation avec un angle d'inclinaison de même valeur et de même signe. On comprend ainsi que les deux séries de structure présentent un agencement hélicoïdal, entrecoupé par la présence des écrans du châssis.

Par ailleurs, dans une même série, on peut envisager que les éléments de structure d'une même série soient décalés les uns par rapport aux autre de sorte qu'ils ne se trouvent pas strictement les uns au-dessus des autres. Ceci est notamment dû au fait qu'ils sont raccordés au bord périphérique de l'écran et que celui-ci peut ne pas s'étendre strictement verticalement.

On comprend que le nombre d'éléments de structure, leur taille et leur écartement respectif pourra varier sans sortir du contexte de l'invention.

Dans le module selon l'invention, on peut prévoir une deuxième source de lumière 34, fixée et positionnée sur une carte de circuits imprimés, avantageusement la carte porteuse par ailleurs de la première source de lumière 22. La deuxième source de lumière est apte à éclairer l'écran du châssis qui se trouve en position active en amont du support. On prévoit que la deuxième source de lumière soit disposée à une distance déterminée de la première source de lumière pour que l'écran du châssis, lorsqu'il est dans la position active en amont du support, soit disposé au droit de la deuxième source de lumière et puisse être illuminé par celle-ci. La deuxième source de lumière 34 est fixe par rapport à la première source de lumière 22 et elle reste fixe tandis que le support et/ou le châssis tourne. Elle peut être constituée d'une ou plusieurs diodes électroluminescentes (LED).

De la sorte, le premier écran ou le deuxième écran du châssis 18 se retrouvant dans cette position active en amont du support est disposé au droit de la deuxième source de lumière 34 de manière à pouvoir assurer ainsi une fonction de signalisation réglementaire si la deuxième source de lumière est allumée. La face d'entrée du guide optique, formé par au moins un des écrans du châssis, pour les rayons lumineux émis par cette deuxième source de lumière est formée par le bord supérieur de l'écran tandis que les faces de sortie sont aménagées dans le bord périphérique. On réalise ainsi une fonction d'éclairage et/ou de signalisation, distincte de celle réalisée par la réflexion des rayons lumineux de la première source de lumière. La partie périphérique de l'écran peut présenter un prisme orienté de telle ou telle façon pour procéder au renvoi de la lumière de la deuxième source 34 vers l'avant du véhicule pour remplir une fonction de signalisation et/ou vers l'arrière pour participer à la fonction d'aspect.

La deuxième source de lumière 34 peut être allumée en plus de la première source de lumière 22 afin que la partie périphérique 38 du premier écran 28, en regard du réflecteur, émette de la lumière. Cela permet d'utiliser un premier écran du châssis 18 en complément du réflecteur 20. Un usage préféré des deux sources de lumière est de garder la deuxième source constamment allumée et d'augmenter l'intensité de la deuxième source de lumière si l'on souhaite exercer une fonction de signalisation, ou bien d'allumer la première source de lumière si l'on souhaite exercer une fonction d'éclairage.

On va maintenant décrire l'éclairage des éléments de structure par la deuxième source lumineuse.

Le châssis est agencé de sorte que lorsque le châssis, solidairement ou non du support, est mobile en rotation pour passer d'une position où un premier écran est disposé en position active sous la deuxième source de lumière à une position où c'est le deuxième écran qui est disposé dans cette position active, le au moins un élément de structure est agencé pour passer sous la deuxième source de lumière fixe lors de la rotation du châssis.

Comme cela a été précisé précédemment, il est intéressant que les éléments de structure soient réalisés dans un matériau réfléchissant la lumière, de sorte que lors de son passage sous la deuxième source de lumière, les éléments de structure sont illuminés et renvoient la lumière notamment vers l'avant du véhicule. La composante verticale des éléments de structure fait en sorte que le point d'impact des rayons lumineux émis par la deuxième source sur chaque élément de structure au fur et à mesure de son passage devant la deuxième source se déplace verticalement. L'observateur peut ainsi avoir l'impression que le module subit à la fois une rotation dans le plan horizontal et une translation verticale, de manière semblable à un mouvement hélicoïdal montant.

On comprend ainsi l'intérêt d'avoir des dispositions d'éléments de structure telles qu'elles ont été décrites précédemment, avec des éléments de structure décalés pour qu'ils ne soient pas strictement les uns au-dessus des autres, ce qui permet un éclairage par les rayons lumineux de la deuxième source de lumière de l'ensemble des éléments de structure d'une série lorsqu'ils passent sous la source, et avec des éléments de structure non intégralement compris dans le plan de rotation du module, ce qui permet de donner un effet visuel d'une rotation complexe hélicoïdale, là où le mécanisme consiste uniquement en une rotation dans le plan horizontal.

Il convient de noter que les faisceaux générés par le ou les modules qui ont été décrits plus haut peuvent constituer des faisceaux complémentaires à des faisceaux réglementaires générés par des dispositifs conventionnels, ou bien qu'ils peuvent constituer ensemble des faisceaux réglementaires d'éclairage et/ou de signalisation.

La description qui précède explique clairement comment l'invention permet d'atteindre les objectifs qu'elle s'est fixés et notamment de proposer un module d'éclairage et/ou de signalisation dans lequel un châssis est disposé autour d'un support de moyens de déviation optique de rayons lumineux émis par une source de lumière, pour apporter une complémentarité à la fonction de signalisation notamment, et de proposer un châssis spécifique en ce que des éléments de structure permettent d'une part de rigidifier l'ensemble et d'améliorer la tenue des écrans disposés à distance l'un de l'autre lors de la mise en rotation du support et/ou du châssis, et d'autre part de créer un effet visuel lors de la rotation du châssis pour faire passer une impression de mécanisme complexe de rotation là où seule une rotation axiale est prévue.

On comprend que le projecteur d'un véhicule automobile, pour réaliser des fonctions d'éclairage et/ou de signalisation, peut comporter un ou plusieurs modules identiques à celui qui a été décrit, disposés en série dans un boîtier. Dans le cas d'une série de plusieurs modules, avantageusement trois, on pourra prévoir de rendre rotatif le châssis de chaque module par des actionneurs pouvant être pilotés de façon indépendante les uns des autres, pour assurer une plus grande souplesse dans les fonctions d'éclairage et/ou de signalisation.

## Revendications

1. Module d'éclairage et/ou de signalisation notamment pour véhicule automobile, comportant un moyen de déviation optique (20) de rayons lumineux émis par une première source de lumière (22),
le module comportant en outre un châssis (18) comportant deux écrans (28, 30), dont au moins un joue le rôle de guide optique, ainsi qu'une base les reliant transversalement à l'une de leur extrémité, ledit châssis étant monté mobile en rotation autour d'un axe (14) sous l'effet d'un actionneur (12), de sorte que lesdits deux écrans soient aptes à prendre une position sur le trajet des rayons lumineux déviés par lesdits moyens de déviation optique, le module comportant au moins un élément de structure (60), distinct de la base, qui s'étend entre les écrans.

2. Module selon la revendication précédente, **caractérisé en ce que** le au moins un élément de structure (60) est relié à au moins un des écrans (28, 30) du châssis au niveau de son extrémité libre opposée à la base.

3. Module selon l'une des revendications 1 ou 2, **caractérisé en ce que** le au moins un élément de structure (60) est courbe.

4. Module selon la revendication précédente, **caractérisé en ce que** le au moins un élément de structure (60) présente une courbure telle que la projection du au moins un élément de structure dans le plan perpendiculaire à l'axe de rotation prend la forme d'un arc de cercle centré sur ledit axe de rotation (14).

5. Module selon la revendication précédente, **caractérisé en ce que** les écrans (28, 30) du châssis (18) sont courbes, le au moins un élément de structure (60) étant courbe dans le prolongement des écrans (28, 30).

6. Module selon l'une des revendications 3 à 5, **caractérisé en ce que** le au moins un élément de structure (28, 30) est incliné de sorte qu'il n'est pas compris dans le plan de rotation du châssis (18).

7. Module selon la revendication précédente, **caractérisé en ce que** la projection du au moins un élément de structure (60) dans le plan vertical passant par l'axe de rotation et les deux écrans (28, 30) du châssis (18) prend la forme d'une droite.

8. Module selon l'une des revendications 3 à 5, **caractérisé en ce que** le au moins un élément de structure (60) s'étend selon une direction parallèle à la direction de rotation du châssis (18).

9. Module selon l'une des revendications précédentes, **caractérisé en ce que** le châssis (18) est agencé de sorte que les écrans (28, 30) sont aptes à tourner autour de l'axe de rotation pour prendre position en regard d'une deuxième source de lumière (34) distincte de la première source de lumière (22).

10. Module selon l'une des revendications précédentes, **caractérisé en ce que** le au moins un élément de structure (60) est agencé pour passer sous la deuxième source de lumière fixe lors de la rotation du châssis (18).

11. Module selon l'une des revendications précédentes, **caractérisé en ce que** le au moins un élément de structure (60) est réalisé dans un matériau réfléchissant la lumière.

12. Module selon l'une quelconque des revendications précédentes, **caractérisé en ce qu'**il comporte une première série (66) de trois éléments de structure (60) agencés parallèlement les uns aux autres entre un premier bord du premier écran (28) et un premier bord en regard du deuxième écran (30), ainsi qu'une deuxième série (68) de trois éléments de structure (60) agencés parallèlement les uns aux autres entre un deuxième bord du premier écran et un deuxième bord en regard du deuxième écran.

13. Module selon la revendication précédente, **caractérisé en ce que** les éléments de structure (60) des deux séries (66, 68) présentent le même espacement entre eux, et le même angle d'inclinaison par rapport au plan de rotation du châssis (18).

14. Module selon la revendication précédente, **caractérisé en ce que**, pour un sens de rotation donné, les éléments de structure (60) des deux séries (66, 68) sont inclinés par rapport au plan de rotation avec un angle d'inclinaison de même valeur et de même signe.

15. Module selon l'une quelconque des revendications précédentes, **caractérisé en ce que** les écrans (28, 30) du châssis (18) sont constitués par un guide en nappe dont la partie périphérique (38) renvoie la lumière de la deuxième source lumineuse (34) pour remplir une fonction de signal.

16. Module selon la revendication précédente, **caractérisé en ce que** le au moins un élément de structure (60) est relié aux écrans (28, 30) du châssis (18) au niveau de la partie périphérique (38) desdits écrans.

17. Module selon l'une quelconque des revendications précédentes, **caractérisé en ce que** les moyens de déviation optique (20) sont montés mobiles en rotation autour d'un deuxième axe, sous l'effet d'un deuxième actionneur, ladite première source de lumière restant fixe par rapport au deuxième actionneur.

18. Module selon la revendication précédente, **caractérisé en ce que** le châssis (18) est entraîné en rotation indépendamment des moyens de déviation optique (20).

19. Projecteur d'éclairage et/ou de signalisation pour véhicule automobile, comprenant un boîtier et au moins un module d'éclairage et/ou de signalisation, **caractérisé en ce que** le module d'éclairage et/ou de signalisation est conforme à l'une des revendications 1 à 18.

20. Projecteur selon la revendication précédente, **caractérisé en ce qu'**il comporte au moins deux modules d'éclairage et/ou de signalisation.

## Patentansprüche

1. Beleuchtungs- und/oder Signalisierungsmodul, insbesondere für ein Kraftfahrzeug, das ein Mittel zur optischen Ablenkung (20) von Lichtstrahlen aufweist, die von einer ersten Lichtquelle (22) abgegeben werden, wobei das Modul ferner ein Gestell (18) aufweist, das zwei Schirme (28, 30), von denen mindestens einer die Rolle eines optischen Leiters übernimmt, sowie eine Basis die sie quer zu einem ihrer Enden verbindet, aufweist, wobei das Gestell unter der Wirkung eines Betätigungselements (12) drehbar um eine Achse (14) angebracht ist, damit die zwei Schirme geeignet sind, eine Position auf der Bahn der Lichtstrahlen einzunehmen, die von den Mitteln zur optischen Ablenkung abgelenkt werden, wobei das Modul mindestens ein von der Basis verschiedenes Strukturelement (60) aufweist, das sich zwischen den Schirmen erstreckt.

2. Modul nach dem vorhergehenden Anspruch, **dadurch gekennzeichnet, dass** das mindestens eine Strukturelement (60) mit mindestens einem der Schirme (28, 30) des Gestells an seinem freien Ende gegenüber der Basis verbunden ist.

3. Modul nach einem der Ansprüche 1 oder 2, **dadurch gekennzeichnet, dass** das mindestens eine Strukturelement (60) gebogen ist.

4. Modul nach dem vorhergehenden Anspruch, **dadurch gekennzeichnet, dass** das mindestens eine Strukturelement (60) eine derartige Krümmung aufweist, dass der Überstand des mindestens einen Strukturelements in der Ebene senkrecht zur Drehachse die Form eines Kreisbogens annimmt, der auf der Drehachse (14) zentriert ist.

5. Modul nach dem vorhergehenden Anspruch, **dadurch gekennzeichnet, dass** die Schirme (28, 30) des Gestells (18) gebogen sind, wobei das mindestens eine Strukturelement (60) in der Verlängerung der Schirme (28, 30) gebogen ist.

6. Modul nach einem der Ansprüche 3 bis 5, **dadurch gekennzeichnet, dass** das mindestens eine Strukturelement (28, 30) geneigt ist, so dass es nicht in der Drehebene des Gestells (18) enthalten ist.

7. Modul nach dem vorhergehenden Anspruch, **dadurch gekennzeichnet, dass** die Projektion des mindestens einen Strukturelements (60) in der vertikalen Ebene, die durch die Drehachse und die zwei Schirme (28, 30) des Gestells (18) verläuft, die Form einer Geraden annimmt.

8. Modul nach einem der Ansprüche 3 bis 5, **dadurch gekennzeichnet, dass** sich das mindestens eine Strukturelement (60) in einer Richtung parallel zur Drehebene des Gestells (18) erstreckt.

9. Modul nach einem der vorhergehenden Ansprüche, **dadurch gekennzeichnet, dass** das Gestell (18) so angeordnet ist, dass die Schirme (28, 30) geeignet sind, sich um die Drehachse zu drehen, um eine Position gegenüber einer zweiten Lichtquelle (34) einzunehmen, die von der ersten Lichtquelle (22) getrennt ist.

10. Modul nach einem der vorhergehenden Ansprüche, **dadurch gekennzeichnet, dass** das mindestens eine Strukturelement (60) angeordnet ist, während der Drehung des Gestells (18) unter der zweiten festen Lichtquelle vorbeizulaufen.

11. Modul nach einem der vorhergehenden Ansprüche, **dadurch gekennzeichnet, dass** das mindestens eine Strukturelement (60) in einem Licht reflektierenden Material ausgebildet ist.

12. Modul nach einem der vorhergehenden Ansprüche, **dadurch gekennzeichnet, dass** es eine erste Reihe (66) von drei Strukturelementen (60), die parallel zueinander zwischen einem ersten Rand des ersten Schirms (28) und einem ersten Rand gegenüber dem zweiten Schirm (30) angeordnet sind, sowie eine zweite Reihe (68) von drei Strukturelementen (60), die parallel zueinander zwischen einem zweiten Rand des ersten Schirms und einem zweiten Rand gegenüber dem zweiten Schirm angeordnet sind, aufweist.

13. Modul nach dem vorhergehenden Anspruch, **dadurch gekennzeichnet, dass** die Strukturelemente (60) der zwei Reihen (66, 68) denselben Abstand zueinander und denselben Neigungswinkel bezogen auf die Drehebene des Gestells (18) aufweisen.

14. Modul nach dem vorhergehenden Anspruch, **dadurch gekennzeichnet, dass** für eine bestimmte Drehrichtung die Strukturelemente (60) der zwei Reihen (66, 68) bezogen auf die Drehebene mit einem Neigungswinkel desselben Werts und desselben Vorzeichens geneigt sind.

15. Modul nach einem der vorhergehenden Ansprüche, **dadurch gekennzeichnet, dass** die Schirme (28, 30) des Gestells (18) von einer Flächenführung gebildet sind, deren Randbereich (38) das Licht der zweiten Lichtquelle (34) zurückwirft, um eine Signalfunktion zu erfüllen.

16. Modul nach dem vorhergehenden Anspruch, **dadurch gekennzeichnet, dass** das mindestens eine Strukturelement (60) mit den Schirmen (28, 30) des Gestells (18) am Randbereich (38) der Schirme verbunden ist.

17. Modul nach einem der vorhergehenden Ansprüche, **dadurch gekennzeichnet, dass** die Mittel zur optischen Ablenkung (20) unter der Wirkung eines zweiten Betätigungselements drehbar um eine zweite Achse angebracht sind, wobei die erste Lichtquelle bezogen auf das zweite Betätigungselement fest bleibt.

18. Modul nach dem vorhergehenden Anspruch, **dadurch gekennzeichnet, dass** das Gestell (18) unabhängig von den Mitteln zur optischen Ablenkung (20) in Drehung versetzt wird.

19. Beleuchtungs- und/oder Signalisierungsscheinwerfer für ein Kraftfahrzeug, umfassend ein Gehäuse und mindestens ein Beleuchtungs- und/oder Signalisierungsmodul, **dadurch gekennzeichnet, dass** das Beleuchtungs- und/oder Signalisierungsmodul einem der Ansprüche 1 bis 18 entspricht.

20. Scheinwerfer nach dem vorhergehenden Anspruch, **dadurch gekennzeichnet, dass** er mindestens zwei Beleuchtungs- und/oder Signalisierungsmodule aufweist.

## Claims

1. Lighting and/or signalling module in particular for an automotive vehicle, comprising a means of optical deviation (20) of light rays emitted by a first light source (22), the module furthermore comprising a chassis (18) comprising two screens (28, 30), at least one of which plays the role of optical guide, as well as a base linking them transversely at one of their ends, said chassis being mounted movably in rotation about an axis (14) under the effect of an actuator (12), so that said two screens are able to take a position in the path of the light rays deviated by said means of optical deviation, the module comprising at least one structural element (60), distinct from the base, which extends between the screens.

2. Module according to the preceding claim, **characterized in that** the at least one structural element (60) is linked to at least one of the screens (28, 30) of the chassis at the level of its free end opposite from the base.

3. Module according to either of Claims 1 and 2, **characterized in that** the at least one structural element (60) is curved.

4. Module according to the preceding claim, **characterized in that** the at least one structural element (60) exhibits a curvature such that the projection of the at least one structural element in the plane perpendicular to the axis of rotation takes the form of a circular arc centred on said axis of rotation (14).

5. Module according to the preceding claim, **characterized in that** the screens (28, 30) of the chassis (18) are curved, the at least one structural element (60) being curved in the prolongation of the screens (28, 30).

6. Module according to one of Claims 3 to 5, **characterized in that** the at least one structural element (28, 30) is inclined so that it does not lie in the plane of rotation of the chassis (18).

7. Module according to the preceding claim, **characterized in that** the projection of the at least one structural element (60) in the vertical plane passing through the axis of rotation and the two screens (28, 30) of the chassis (18) takes the form of a straight line.

8. Module according to one of Claims 3 to 5, **characterized in that** the at least one structural element (60) extends in a direction parallel to the direction of rotation of the chassis (18).

9. Module according to one of the preceding claims, **characterized in that** the chassis (18) is arranged so that the screens (28, 30) are able to rotate about the axis of rotation so as to take up a position facing a second light source (34) distinct from the first light source (22).

10. Module according to one of the preceding claims, **characterized in that** the at least one structural element (60) is arranged so as to pass under the second fixed light source during the rotation of the chassis (18) .

11. Module according to one of the preceding claims, **characterized in that** the at least one structural element (60) is made of a light-reflecting material.

12. Module according to any one of the preceding claims, **characterized in that** it comprises a first series (66) of three structural elements (60) arranged parallel to one another between a first edge of the first screen (28) and a first facing edge of the second screen (30), as well as a second series (68) of three structural elements (60) arranged parallel to one another between a second edge of the first screen and a second facing edge of the second screen.

13. Module according to the preceding claim, **characterized in that** the structural elements (60) of the two series (66, 68) exhibit the same inter-spacing, and the same angle of inclination with respect to the plane of rotation of the chassis (18).

14. Module according to the preceding claim, **characterized in that**, for a given direction of rotation, the structural elements (60) of the two series (66, 68) are inclined with respect to the plane of rotation with an angle of inclination of like value and of like sign.

15. Module according to any one of the preceding claims, **characterized in that** the screens (28, 30) of the chassis (18) consist of a sheet-like guide whose peripheral portion (38) returns the light of the second luminous source (34) so as to fulfil a signal function.

16. Module according to the preceding claim, **characterized in that** the at least one structural element (60) is linked to the screens (28, 30) of the chassis (18) at the level of the peripheral portion (38) of said screens.

17. Module according to any one of the preceding claims, **characterized in that** the means of optical deviation (20) are mounted movably in rotation about a second axis, under the effect of a second actuator, said first light source remaining fixed with respect to the second actuator.

18. Module according to the preceding claim, **characterized in that** the chassis (18) is driven in rotation independently of the means of optical deviation (20) .

19. Lighting and/or signalling headlamp for an automotive vehicle, comprising a casing and at least one lighting and/or signalling module, **characterized in that** the lighting and/or signalling module is in accordance with one of Claims 1 to 18.

20. Headlamp according to the preceding claim **characterized in that** it comprises at least two lighting and/or signalling modules.
